# EUROPÄISCHE PATENTSCHRIFT

(11) **EP 2 245 233 B1**
(45) Veröffentlichungstag und Bekanntmachung des Hinweises auf die Patenterteilung: **06.07.2016**
(21) Anmeldenummer: 09715168.2
(22) Anmeldetag: 16.02.2009
(51) Int. Cl.: E21B 7/04, E02D 5/18

(54) **VORRICHTUNG UND VERFAHREN ZUM EINBRINGEN VON BOHRUNGEN INS ERDREICH, DEREN QUERSCHNITTE SICH TEILWEISE ÜBERSCHNEIDEN**
APPARATUS AND METHOD FOR MAKING BOREHOLES IN THE GROUND, THE CROSS SECTIONS OF WHICH BOREHOLES PARTIALLY INTERSECT
DISPOSITIF ET PROCÉDÉ POUR RÉALISER DES TROUS DE FORAGE DANS LA TERRE, TROUS DE FORAGE DONT LES COUPES TRANSVERSALES SE RECOUPENT PARTIELLEMENT

(30) Priorität: 25.02.2008 DE 102008010773; 06.03.2008 DE 102008012970
(43) Veröffentlichungstag der Anmeldung: 03.11.2010
(73) Patentinhaber: MHWirth GmbH, 41812 Erkelenz (DE)
(72) Erfinder: VON WIRTH, Hermann Josef, 52445 Titz (DE); HEINRICHS, Peter, 41844 Wegberg (DE)
(74) Vertreter: Kluin, Jörg-Eden
(86) Internationale Anmeldenummer: PCT/EP2009/051784
(87) Internationale Veröffentlichungsnummer: WO 2009/106449

(56) Entgegenhaltungen:
- EP-A- 0 649 716
- EP-A- 1 770 219
- FR-A- 2 852 352
- JP-A- 2007 162 337
- US-A- 3 557 561
- US-A- 5 056 242
- US-A1- 2005 150 692

## Beschreibung

Die Erfindung betrifft eine Vorrichtung zum Niederbringen einer zweiten, eine Längsachse aufweisenden Bohrung im Erdreich, deren Querschnitt den Querschnitt einer bereits bestehenden ersten Bohrung teilweise überschneidet, wobei die zweite Bohrung zumindest im Wesentlichen parallel zur ersten Bohrung verläuft, mit einer Bohreinrichtung, die einen um die Längsachse der zweiten Bohrung drehangetriebenen Bohrkopf umfasst, und mit einer mit der Bohreinrichtung wirkverbundenen Führungseinrichtung zur Führung der Bohreinrichtung relativ zu der bereits bestehenden ersten Bohrung, wobei die Führungseinrichtung mindestens ein erstes Führungselement umfasst, welches mit der Bohrungswandung der ersten Bohrung auf der der zweiten Bohrung zugewandten Seite wechselwirkt.

Ferner betrifft die Erfindung ein Verfahren zum Einbringen von etwa parallel verlaufenden Bohrungen im Erdreich, deren Querschnitte sich teilweise überdecken, mit Hilfe der erfindungsgemäßen Vorrichtung.

Eine oben genannte Vorrichtung ist aus der EP 1 770 219 A1 bekannt. Neben den ersten Führungselementen weist diese Vorrichtung zweite Führungselemente auf, die an der der ersten Bohrung zugewandten Seite der Wandung der zweiten Bohrung anliegen.

Mit den demnach mit zwei Bohrungen zusammenwirkenden Führungselementen soll verhindert werden, dass die sich im Querschnitt teilweise überschneidenden Bohrungen soweit aus ihrer zueinander parallelen Richtung hinauslaufen, dass die durch die Überschneidung des Querschnitts erzeugte Öffnung zwischen den Bohrungen stark reduziert wird oder sogar vollständig wegfällt. Dieses Resultat eines Verlassens der Parallelausrichtung benachbarter Bohrungen zueinander ist insbesondere dann von ganz erheblichem Nachteil, wenn die benachbarten Bohrungen zu einer Vielzahl entsprechend eingebrachter Bohrungen gehören, die nach dem Einbringen zur Erstellung einer undurchlässigen Dichtwand mit geeignetem Dichtmaterial, beispielsweise Beton ausgefüllt werden sollen. Denn im Falle der Reduzierung der Verbindungsöffnung würde die Dichtwand unerwünscht geschwächt, im Falle des kompletten Wegfalls der Verbindungsöffnung würde die Dichtwand sogar unterbrochen. Das regelmäßig aufwendig herzustellende Bauwerk würde dann seinen Zweck nicht erfüllen.

Eine weitere Vorrichtung zum Niederbringen einer Bohrung nach dem Oberbegriff von Anspruch 1 ist aus der FR 2,852, 352 A1 bekannt. Sie umfasst eine Bohreinrichtung und eine mit der Bohreinrichtung wirkverbundene Führungseinrichtung. Die Führungseinrichtung wirkt mit der Wandung derjenigen Bohrung zusammen, die niedergebracht wird, um Richtungsänderungen der Bohrung bewirken zu können.

Aus der EP 649 716 A1 ist eine Vorrichtung bekannt, um in Betonplatten, die in Ausnehmungen im Erdreich eingebracht sind, Nuten einzufräsen.

Eine Vorrichtung und ein Verfahren zur Bildung einer undurchlässigen Wand im Untergrund sind aus der US 5,056,242 A bekannt. Hierzu ist vorgesehen, eine Abtragsvorrichtung mit einem Bohrkopf, der um eine senkrecht zur Längsrichtung der Bohrung verlaufende Achse rotierbar ist, in eine Ausgangsbohrung abzusenken. Während des Anhebens der Abtragsvorrichtung findet eine Erweiterung der Bohrung statt, in dem sich die Vorrichtung mit einer auf der der Abtragseinrichtung gegenüberliegenden Seite an einem zuvor eingesetzten Wandsegment abstützt.

Eine Vorrichtung zum Erzeugen von seitlichen Bohrungen aus einer Hauptbohrung ist aus der US 2005/0150692 A1 bekannt. Sie umfasst einen Bohrkopf, der mittels einer oberhalb desselben angeordneten Kraftausübungsanordnung aus einer bestehenden Bohrung seitlich herausbewegt werden kann.

Aus der JP 2007 162337 A ist eine Vorrichtung zur Verbesserung des Erdbodens unterhalb von Gegenständen, beispielsweise Tanks bekannt. Sie umfasst eine Rühr-/Mixeinrichtung, die in eine Primärbohrung einführbar ist und welche aus der Primärbohrung in Erdbereiche unterhalb des Gegenstandes vortreibbar ist. Hierzu werden die Vertriebs-Reaktionskräfte mit Hilfe einer Abstützeinrichtung in die der Erweiterungsseite gegenüberliegende Wand der Primärbohrung eingeleitet.

Der Erfindung liegt ausgehend von der EP 1 770 219 A1 die Aufgabe zugrunde, eine Vorrichtung zu schaffen, mit welcher eine zweite Bohrung ins Erdreich hinsichtlich ihres Verlaufs präziser zur Lage einer bereits vorhandenen Bohrung, deren Querschnitt teilweise überschnitten werden soll, eingebracht werden kann.

Diese Aufgabe wird durch die in Anspruch 1 wiedergegebene Vorrichtung gelöst.

Dadurch, dass die erfindungsgemäße Vorrichtung Mittel umfasst, mit denen die Richtung, in welcher die zweite Bohrung eingebracht wird, während des Einbringens variierbar ist, erfolgt das Niederbringen der zweiten Bohrung zuverlässig, insbesondere ein Verlaufen der zweiten Bohrung aus der von den Längsachsen der ersten und der zweiten Bohrung aufgespannten Ebene ist verhindert.

Zur weiteren Verbesserung der Führung der Boreinrichtung umfasst die Vorrichtung ein zweites Führungselement, welches mit der der zweiten Bohrung abgewandten Seite der ersten Bohrung wechselwirkt.

Ganz besonders bevorzugt ist eine Weiterbildung der erfindungsgemäßen Vorrichtung, die eine Messeinrichtung zur Erfassung der Lage der Führungseinrichtung in der ersten Bohrung umfasst. Werden mit dieser Messvorrichtung Verlagerungen der Führungseinrichtung festgestellt, so können diese ein unerwünschtes Herauslaufen der zweiten Bohrung aus der Parallellage zur ersten Bohrung signalisieren. Ein derartiges Herauslaufen kann beispielsweise durch schräges Auftreffen der Bohreinrichtung beim Niederbringen der zweiten Bohrung auf härteres Erdreich bedingt sein. Die Messeinrichtung versetzt den Betreiber der Vorrichtung somit in die Lage, im Falle eines derartigen Signals geeignete Gegenmaßnahmen zu treffen.

Die Mittel können auf die Bohreinrichtung wirkende Abstützelemente umfassen, die in quer zur Verbindungsebene laufenden Richtungen vorzugsweise mit Hilfe von Stellelementen in Anlage mit der Wandung der zweiten Bohrung vorzugsweise oberhalb der Bohreinrichtung bringbar sind. Die Stellelemente können dann ihrerseits mit einer ersten Steuer- oder Regeleinrichtung verbunden sein, die ihrerseits wiederum mit der Messeinrichtung verbunden ist. Für den Fall, dass die Messeinrichtung eine unerwünschte Lageänderung signalisiert, können dann automatisch diejenigen der Stellelemente in Anlage mit der Wandung der zweiten Bohrung gebracht werden, die zur Erzielung einer rückgerichteten Kraft erforderlich sind.

Durch Vorhandensein einer derartigen Messeinrichtung und deren Kopplung mit den Steuer- oder Regeleinrichtungen des Drehantriebs und/oder der Stellelemente ist ein aktive Steuerung des Richtungsverlaufs der zweiten Bohrung möglich. Die so ausgebildete Vorrichtung erlaubt es daher, einander benachbarte, sich im Querschnitt teilweise überschneidende Bohrungen in einer bislang nicht erreichten Verlaufsgenauigkeit ins Erdreich einzubringen.

Umfasst die Bohreinrichtung einen drehangetriebenen Bohrkopf und eine zweite Steuer- oder Regeleinrichtung zur Beeinflussung des Drehantriebes, so kann die Messeinrichtung - zusätzlich oder alternativ - mit der zweiten Steuer- oder Regeleinrichtung wirkverbunden sein. Für den Fall, dass sie eine unerwünschte Lageänderung der Führungseinrichtung in der ersten Bohrung signalisiert, kann mit Hilfe der zweiten Steuer- oder Regeleinrichtung der Drehantrieb so beeinflusst werden, dass eine rückgerichtete Kraft erzeugt wird. Insbesondere kann im Falle eines seitlichen Verlaufens aus der Verbindungsebene zwischen der ersten und der zweiten Bohrung der Drehsinn, in welchem der Bohrkopf angetrieben wird, umgekehrt werden, da durch die Reibung des Bohrkopfes in dem Bohrloch stets quer zur Verbindungsebene gerichtete Kräfte auf den Bohrkopf wirken.

Die Messeinrichtung kann einen elektronischen Neigungsmesser, auch "Inclinometer", oder auch einen Laserkreisel, auch "Laser-gyro" genannt, umfassen.

Das erste Führungselement ist derart ausgestaltet, dass es geeignet ist, in Vortriebsrichtung der zweiten Bohrung gesehen vor der Bohrsohle der zweiten Bohrung und unterhalb des Bohrkopfes mit der ersten Bohrung wechselzuwirken. Aufgrund dieser Maßnahme kann das erste Führungselement besonders großflächig an der Wandung der ersten Bohrung anliegen und es besteht nicht die Gefahr, dass seine Führungsfunktion durch Einbrechen des Verbindungsbereichs zwischen den benachbarten Bohrungen verloren geht.

Das erste Führungselement ist dann vorzugsweise derart ausgestaltet, dass es beidseitig der Ebene, die die Längsachsen der ersten und der zweiten Bohrung verbindet, an der Wandung der ersten Bohrung anliegt. Die beidseitige Anlage, die insbesondere symmetrisch zu der Ebene vorgesehen sein kann, verhindert, dass durch das Abstützen quer zu der Ebene verlaufende Kräfte entstehen, die dann quer zur Vortriebsrichtung gerichtete Momente auf die Bohreinrichtung ausüben könnten. Sind solche Momente aufgrund anderer Einflüsse zu befürchten, so kann andererseits die Anlage des Führungselements gezielt unsymmetrisch zu der Ebene gewählt werden, um so umgekehrt gerichtete Momente zur zumindest teilweisen Kompensierung zu erzeugen.

Damit die zweite Bohrung genauso tief wie die erste Bohrung eingebracht werden kann, ist es besonders von Vorteil, das erste Führungselement so auszugestalten, dass es in einer eine Richtungskomponente parallel zur Längsachse der ersten Bohrung aufweisenden Richtung verlagerbar ausgestaltet ist.

Hierzu ist das erste Führungselement - besonders bevorzugt - an dem in Vortriebsrichtung gesehen voreilenden Ende eines längenvariablen Halters angeordnet. Es kann dann zurückgezogen werden, sobald es die Sohle der ersten Bohrung erreicht, worauf die zweite Bohrung weiter vorgetrieben werden kann, bis ihre Sohle etwa in derselben Ebene wie diejenige der ersten Bohrung liegt.

Um dem Halter die erforderlichen Eigenschaften zu verleihen, kann dieser insbesondere derart angeordnet sein, dass seine Verstellrichtung einen spitzen Winkel mit der Längsachse der ersten Bohrung einschließt. In diesem Falle führt ein Zurückziehen des ersten Führungselements zugleich dazu, dass das erste Führungselement von der Bohrungswandung abhebt und auch insofern kein Hindernis zum weiteren Vortrieb der zweiten Bohrung darstellt.

Der Halter kann einen elektrisch, pneumatisch oder hydraulisch betriebenen Längenversteller umfassen, der dann aktiviert werden kann, wenn beispielsweise durch entsprechend vorgesehene Sensoren ein Auftreffen des ersten Führungselements auf der Sohle festgestellt wird.

Alternativ ist es ebenfalls möglich, den Halter mit einem federkraftbeaufschlagten Längenversteller zu versehen, der das erste Führungselement gegen die Wandung der ersten Bohrung drückt. Diese Variante zeichnet sich insbesondere durch ihre einfache und damit kostengünstige Herstellbarkeit und ihre Störunanfälligkeit aus.

Die Erfindung erstreckt sich auch auf ein Verfahren zum Einbringen von etwa parallel verlaufenden Bohrungen ins Erdreich, deren Querschnitte sich teilweise überschneiden, mit den folgenden Schritten:
a) Einbringen einer ersten Bohrung;
b) Einbringen einer zweiten Bohrung mit Hilfe einer vorbeschriebenen Vorrichtung, wobei die Richtung, in welcher die zweite Bohrung eingebracht wird, aktiv gesteuert wird, wobei das erste Führungselement in Vortriebsrichtung der zweiten Bohrung gesehen unterhalb der Bohrlochsohle der zweiten Bohrung und unterhalb des Bohrkopfes mit der ersten Bohrung wechselwirkt.

Wird die bei dem Verfahren verwendete Bohreinrichtung drehangetrieben, erfolgt die aktive Steuerung vorzugsweise bei einem Schwenken der Führungseinrichtung um die Längsachse der ersten Bohrung durch Änderung der Drehantriebsrichtung zur Erzeugung eines in Rückschwenkrichtung wirkenden Moments.

Alternativ oder zusätzlich kann die aktive Steuerung bei einem Schwenken der Führungseinrichtung um die Längsachse der ersten Bohrung durch eine in Rückschwenkrichtung wirkende Kraft mittels eines auf die Bohreinrichtung wirkenden Abstützelements erzeugt werden, das gegen die Wandung der zweiten Bohrung gedrückt wird.

Die erfindungsgemäße Vorrichtung und das erfindungsgemäße Verfahren sollen nun anhand der Zeichnung weiter erläutert werden. Es zeigen:
- Fig. 1a): - schematisch - ein erstes Ausführungsbeispiel einer erfindungsgemäßen Vorrichtung in einer Seitenansicht beim Vortreiben einer zweiten Bohrung, der den Querschnitt einer ersten, benachbarten Bohrung teilweise überschneidet (Schnitt A-B in Fig. 1b));
- Fig. 1b): dieselbe Vorrichtung - wiederum schematisch - in einer Ansicht von oben;
- Fig. 2a): ein zweites Ausführungsbeispiel einer erfindungsgemäßen Vorrichtung in einer Fig. 1a) entsprechenden Ansicht sowie
- Fig. 2b): die Vorrichtung gemäß Fig. 2a) von oben (Ansicht A in Fig. 2a)).

Die in Fig. 1 als Ganzes mit 100 bezeichnete Vorrichtung umfasst ein mit Hilfe eines in der Zeichnung nicht dargestellten Drehantriebs um dessen Längsachse S2, die mit der Längsachse der einzubringenden, im folgenden "zweiten Bohrung" genannten Bohrung 2 zusammenfällt, drehangetriebenes Bohrgestänge 3. An dem in Einbringrichtung vorderen, in Fig. 1a) unten dargestellten Ende ist an dem Bohrgestänge 3 ein Bohrkopf 4 angeordnet, der mit dem Bohrgestänge 3 rotiert wird. Im Innern des Bohrgestänges 3 befindet sich ein in Fig. 1a) gestrichelt dargestellter Kanal 5, dessen in Einbringrichtung gesehen vorderes Ende in die Stirnfläche 6 des Bohrkopfes 4 mündet. Durch den Kanal 5 wird an der Bohrlochsohle 7 gelöstes Erdreich nach außen gefördert, beispielsweise mit Hilfe der bekannten "Reverse Circulation"-Methode, bei welcher Luft in eine in dem Kanal 5 stehende Wassersäule gepumpt und somit eine Strömung in den Kanal 5 gemäß Fig. 1a) nach oben erzeugt wird.

Wie insbesondere aus Fig. 1 b) ersichtlich ist, wird die zweite Bohrung 2 so in das Erdreich eingebracht, dass ihr Querschnitt den Querschnitt einer vorab eingebrachten, in Fig. 1 rechts neben der Bohrung 2 dargestellten ersten Bohrung 1 überschneidet.

Damit die Längsachse S2 der zweiten Bohrung parallel zur Längsachse S1 der ersten Bohrung verläuft, ist die das Bohrgestänge 3 und den Bohrkopf 4 umfassende als Ganzes mit 8 bezeichnete Bohreinrichtung mit einer als Ganzes mit 9 bezeichneten Führungseinrichtung wirkverbunden. Hierzu ist das Bohrgestänge 3 in einem Segment gemäß Fig. 1a) oberhalb des Bohrkopfes 4 in Richtung der Längsachse S2 relativ zum Bohrgestänge 3 feststehend mit einem Träger 10 versehen, der sich durch die aufgrund des Überschnitts der ersten und der zweiten Bohrung 1,2 gebildeten Öffnung 11 erstreckt.

An dem Träger 10 ist ein Halter 12 angebracht. Er ist derart mehrteilig ausgebildet, dass er in Richtung des Pfeiles P mit Hilfe eines in der Zeichnung nicht dargestellten Pneumatikzylinders längenverstellbar ist.

Wie aus Fig. 1a) ersichtlich ist, schließt die Verstellrichtung mit der Längsachse S1 einen spitzen Winkel α ein.

Das in Einbringrichtung vordere Ende des Halters 12 trägt ein erstes Führungselement 13, welches bei ausgefahrenem Halter 12 unterhalb der Bohrlochsohle 7 an der Seite der Wandung der ersten Bohrung 1, die der zweiten Bohrung 2 zugewandt ist, anliegt. Die Längenverstellbarkeit des Halters 12 erlaubt es, dass die zweite Bohrung 2 ebenso tief ins Erdreich eingebracht werden kann wie die erste Bohrung 1, indem während des letzten Bohrfortschritts das erste Führungselement 13 zurückverlagert wird, sobald es die Bohrlochsohle 14 der ersten Bohrung 1 berührt.

Der weiteren Abstützung der Führungseinrichtung 9 an der Wand der ersten Bohrung 1 dienen zweite Führungselemente 14, die mit Hilfe von starren Auslegern 15 an dem Träger 10 der Führungseinrichtung 9 befestigt sind. Die Ausleger 15 und die zweiten Führungselemente 14 sind so gestaltet, dass die Führungselemente in dem von der zweiten Bohrung fort weisenden Bereich an der Bohrungswandung der ersten Bohrung flächig anliegen, wie dies schematisch in Fig. 1b) dargestellt ist.

An der Führungseinrichtung 9 ist eine Messeinrichtung 16 angeordnet, mittels welcher Lageänderungen der Führungseinrichtung 9 erfassbar und über Signalleitungen 17 einer in der Zeichnung nicht dargestellten Steuer- oder Regeleinrichtung zur Beeinflussung des in der Zeichnung ebenfalls nicht dargestellten Drehantriebs für das Bohrgestänge verbunden ist. Die Messeinrichtung 16 und die Steuer- oder Regeleinrichtung sind so aufeinander abgestimmt, dass bei auf eine unerwünschte Lageänderung hindeutenden Signalen die Steuer- oder Regeleinrichtung die Antriebseinrichtung derart beeinflusst, dass in der zweiten Bohrung 2 der Lageänderung entgegenwirkende Kräfte erzeugt werden.

Ein zweites Ausführungsbeispiel der erfindungsgemäßen Vorrichtung 200 ist in Fig. 2 dargestellt. Um Wiederholungen zu vermeiden, sollen nachfolgend nur die Unterschiede zu der anhand von Fig. 1 erörterten Vorrichtung 100 beschrieben werden.

Bei der Vorrichtung 200 ist die Messeinrichtung 16 mit Hilfe eines separaten, oberhalb des Trägers 10 an dem Bohrgestänge 3 ebenfalls an diesem in Richtung der Längsachse S2 feststehenden Träger 18 befestigt. Innerhalb der zweiten Bohrung 2 senkrecht zur Verbindungsebene E zwischen den beiden Bohrungen 1, 2 radial nach außen wirkend sind einander gegenüber liegende Abstützelemente 19, 20 vorgesehen. Diese stützen sich über in Richtung der Pfeile Q längenvariable Stellelemente 21, 22 an dem Träger 18 ab.

Die Stellelemente 21, 22 sind mit einer in der Zeichnung nicht dargestellten Steuer- oder Regeleinrichtung verbunden, an die auch die Messeinrichtung 16 über die Signalleitungen 17 angeschlossen ist. Signalisiert die Messeinrichtung 16 im Betrieb eine unerwünschte Lageänderung der Führungseinrichtung 9 und damit des Bohrgestänges 3, so werden die Abstützelemente 19, 20 derart mit Hilfe der Stellelemente 21, 22 gegen die Wand der zweiten Bohrung verlagert, dass Kräfte im Sinne einer Zurückverlagerung der Führungseinrichtung 9 bzw. des Bohrgestänges 3 bewirkt werden.

In der Zeichnung sind die beiden Ausführungsbeispiele der erfindungsgemäßen Vorrichtung jeweils anhand einer Folge von drei Bohrungen beschrieben worden. Es versteht sich, dass bei Bauvorhaben zum Zwecke der Herstellung einer undurchlässigen Dichtwand eine Vielzahl von Bohrungen, deren Querschnitte sich teilweise überschneiden, hergestellt werden. Erste Bohrung im Sinne der vorstehenden Beschreibung ist dann stets diejenige Bohrung, welche an die mit Hilfe der erfindungsgemäßen Vorrichtung in das Erdreich eingebrachte, zweite Bohrung angrenzt.

### Bezugszeichenliste:

- 100,200: Vorrichtung
- 1: erste Bohrung
- 2: zweite Bohrung
- 3: Bohrgestänge
- 4: Bohrkopf
- 5: Kanal
- 6: Stirnfläche
- 7: Bohrlochsohle
- 8: Bohreinrichtung
- 9: Führungseinrichtung
- 10: Träger
- 11: Öffnung
- 12: Halter
- 13: erstes Führungselement
- 14: zweite Führungselemente
- 15: Ausleger
- 16: Messeinrichtung
- 17: Signalleitungen
- 18: Halter
- 19: Abstützelement
- 20: Abstützelement
- 21: Stellelement
- 22: Stellelement
- E: Ebene
- P: Pfeil
- S1: Längsachse
- S2: Längsachse
- α: Winkel
- Q: Pfeil

## Patentansprüche

1. Vorrichtung (100, 200) zum Niederbringen einer zweiten, eine Längsachse (S2) aufweisenden Bohrung (2) im Erdreich, deren Querschnitt den Querschnitt einer bereits bestehenden ersten Bohrung (1) teilweise überschneidet, wobei die zweite Bohrung zumindest im Wesentlichen parallel zur ersten Bohrung verläuft,
mit einer Bohreinrichtung (8), die einen um die Längsachse (S2) zusammen mit einem Bohrgestänge (3) drehangetriebenen Bohrkopf (4) umfasst,
und mit einer mit der Bohreinrichtung (8) wirkverbundenen Führungseinrichtung (9) zur Führung der Bohreinrichtung (8) relativ zu der bereits bestehenden ersten Bohrung (1),
wobei die Führungseinrichtung (9) mindestens ein erstes Führungselement (13) umfasst, welches mit der Bohrungswandung der ersten Bohrung (1) auf der der zweiten Bohrung (2) zugewandten Seite wechselwirkt,
**dadurch gekennzeichnet,**
**dass** die Vorrichtung Mittel umfasst, mit denen die Richtung, in welcher die zweite Bohrung eingebracht wird, während des Niederbringens beeinflussbar ist und dass das erste Führungselement (13) derart ausgestaltet ist, dass es geeignet ist, in Vortriebsrichtung der zweiten Bohrung (2) gesehen unterhalb der Bohrlochsohle (7) der zweiten Bohrung (2) und unterhalb des Bohrkopfes (4) mit der ersten Bohrung (1) wechselzuwirken.

2. Vorrichtung nach Anspruch 1, **dadurch gekennzeichnet, dass** die Mittel eine Messeinrichtung (16) zur Erfassung der Lage der Führungseinrichtung (9) in der ersten Bohrung (1) umfassen.

3. Vorrichtung nach Anspruch 1 oder 2, **dadurch gekennzeichnet, dass** die Mittel auf die Bohreinrichtung wirkende Abstützelemente (19, 20) umfassen, die in quer zur Verbindungsebene (E) zwischen den Bohrungen (1, 2), in welcher die Längsachse (S1) der ersten Bohrung und die Längsachse (S2) der zweiten Bohrung liegen, verlaufenden Richtung in Anlage mit der Wandung der zweiten Bohrung (2) bringbar sind.

4. Vorrichtung nach Anspruch 3, **dadurch gekennzeichnet, dass** die Abstützelemente (19, 20) mit Hilfe von Stellelementen (21, 22) in Anlage mit der Wandung der zweiten Bohrung (2) bringbar sind, und dass vorzugsweise die Stellelemente (21, 22) mit einer ersten Steuer- oder Regeleinrichtung verbunden sind und dass die erste Steuer- oder Regeleinrichtung an die Messeinrichtung angeschlossen ist.

5. Vorrichtung nach einem der Ansprüche 1 bis 4, **dadurch gekennzeichnet, dass** die Bohreinrichtung (8) einen Drehantrieb für den drehangetriebenen Bohrkopf (4) und eine zweite Steuer- oder Regeleinrichtung zur Beeinflussung des Drehantriebes umfasst.

6. Vorrichtung nach Anspruch 5, **dadurch gekennzeichnet, dass** die Messeinrichtung (16) mit der zweiten Steuer- oder Regeleinrichtung wirkverbunden ist, und dass vorzugsweise die Messeinrichtung (16) einen elektronischen Neigungsmesser und/oder einen Laserkreisel umfasst.

7. Vorrichtung nach einem der Ansprüche 1 bis 6, **dadurch gekennzeichnet, dass** die Führungseinrichtung (9) mindestens ein zweites Führungselement (14) umfasst, welches mit der der zweiten Bohrung (2) abgewandten Seite der ersten Bohrung (1) wechselwirkt.

8. Vorrichtung nach einem der Ansprüche 1 bis 7, **dadurch gekennzeichnet, dass** das erste Führungselement (13) derart ausgestaltet ist, dass es geeignet ist, beidseitig der Ebene (E) an der Wandung der ersten Bohrung (1) anzuliegen.

9. Vorrichtung nach Anspruch 8, **dadurch gekennzeichnet, dass** das erste Führungselement (13) in einer eine Richtungskomponente parallel zur Längsachse (S1) der ersten Bohrung (1) aufweisenden Richtung verlagerbar ausgestaltet und vorzugsweise an dem in Vortriebsrichtung gesehen voreilenden Ende eines längenvariablen Halters (12) angeordnet ist.

10. Vorrichtung nach Anspruch 9, **dadurch gekennzeichnet, dass** der Halter (12) derart angeordnet ist, dass die Richtung, in der das erste Führungselement verlagerbar ist, einen spitzen Winkel (α) mit der Längsachse (S1) der ersten Bohrung (1) einschließt.

11. Vorrichtung nach Anspruch 9 oder 10, **dadurch gekennzeichnet, dass** der Halter (12) einen elektrisch, pneumatisch oder hydraulisch betriebenen Längenversteller umfasst.

12. Vorrichtung nach Anspruch 9 oder 10, **dadurch gekennzeichnet, dass** der Halter (12) einen federkraftbeaufschlagten Längenversteller umfasst, der das erste Führungselement (13) gegen die Wandung der ersten Bohrung (1) drückt.

13. Verfahren bei dem etwa parallel verlaufende Bohrungen (1, 2) im Erdreich niedergebracht werden, deren Querschnitte sich teilweise überschneiden, mit den folgenden Schritten:
a) Niederbringen einer ersten Bohrung (1);
b) Niederbringen einer zweiten Bohrung (2) mit Hilfe einer Vorrichtung (100, 200) nach einem der Ansprüche 1 bis 16, wobei die Richtung, in welcher die zweite Bohrung eingebracht wird, aktiv gesteuert wird, wobei das erste Führungselement (13) in Vortriebsrichtung der zweiten Bohrung (2) gesehen unterhalb der Bohrlochsohle (7) der zweiten Bohrung (2) und unterhalb des Bohrkopfes (4) mit der ersten Bohrung wechselwirkt.

14. Verfahren nach Anspruch 13, bei welcher die Bohreinrichtung (8) einen drehangetriebenen Bohrkopf (4) umfasst, **dadurch gekennzeichnet, dass** die aktive Steuerung durch Beeinflussung der Drehantriebseinrichtung erfolgt.

15. Verfahren nach Anspruch 13 oder 14, **dadurch gekennzeichnet, dass** die aktive Steuerung durch eine in Rückschwenkrichtung wirkende Kraft durch auf die Bohreinrichtung (8) wirkende Abstützelemente (19, 20) erzeugt wird, die gegen die Wandung der zweiten Bohrung (2) gedrückt werden.

## Claims

1. Apparatus (100, 200) for spudding a second borehole (2) in the ground, which has a longitudinal axis (S2) the traverse axis of which partly intersects with an already existing first borehole (1), wherein the second borehole is aligned largely in parallel to the first borehole, provided with a drilling device (8) comprising a drill head (4) that is powered by a rotary drive around the longitudinal axis (S2) together with a drill pipe (3),
and a guide device (9) operatively connected to the drilling device (8) for guiding the drilling device (8) relative to the already existing first borehole (1), wherein the guide device (9) comprises at least one first guide element (13), which interacts with the borehole walling of the first borehole (1) on the side facing the second borehole (2),
**characterized in that**
the apparatus comprises means by which the direction in which the second borehole is made can be manipulated during the spudding, and **in that** the first guide element (13) is designed in such a way that it is suitable to interact with the first borehole (1) below the borehole bottom (7) of the second borehole (2) and below the drill head (4) when viewed in the direction of advance of the second borehole (2).

2. Apparatus according to claim 1, **characterized in that** the means include a measuring device (16) for recording the position of the guide device (9) in the first borehole (1).

3. Apparatus according to claims 1 or 2, **characterized in that** the means include the support elements (19, 20) that are working on the drilling device and which are positioned so that they can be brought to lie flatly on the walling of the second borehole (2) in the direction running traverse to the connection plane (E) between the boreholes (1, 2) on which plane the longitudinal axis (S1) of the first borehole and the longitudinal axis (S2) of the second borehole are positioned.

4. Apparatus according to claim 3, **characterized in that** the support elements (19, 20) can be brought to lie flatly on the walling of the second borehole (2) by means of actuator elements (21, 22) and **in that** preferably the actuator elements (21, 22) are connected to a first control or regulating device and **in that** the first control or regulating device is connected to the measuring device.

5. Apparatus according to one of claims 1 to 4, **characterized in that** the drilling device (8) comprises a rotary drive for the drill head (4) powered by a rotary drive and a second control or regulating device for manipulation of the rotary drive.

6. Apparatus according to claim 5, **characterized in that** the measuring device (16) is operatively connected to the second control or regulating device and **in that** the measuring device (16) preferably comprises an electronic inclinometer and/or a laser gyroscope.

7. Apparatus according to one of claims 1 to 6, **characterized in that** the guide device (9) comprises at least a second guide element (14), which interacts with the side of the first borehole (1) that faces away from the second borehole (2).

8. Apparatus according to one of claims 1 to 7, **characterized in that** the first guide element (13) is designed in such a way that it is suitable to lie flatly on the walling of the first borehole (1) on both sides of the plane (E).

9. Apparatus according to claim 8, **characterized in that** the first guide element (13) is configured so that it can move in a direction with one directional component aligned in parallel to the longitudinal axis (S1) of the first borehole (1) and preferably arranged on the end of the length-adjustable retainer (12) that is ahead when viewed in the propulsion direction.

10. Apparatus according to claim 9, **characterized in that** the retainer (12) is arranged so that the direction in which the first guide element can be moved forms a sharp angle (α) with the longitudinal axis (S1) of the first borehole (1).

11. Apparatus according to claim 9 or 10, **characterized in that** the retainer (12) comprises an electrically, pneumatically or hydraulically driven length adjuster.

12. Apparatus according to claim 9 or 10, **characterized in that** the retainer (12) comprises a length adjuster which is acted upon by a spring force and presses the first guide element (13) against the walling of the first borehole (1).

13. Method in which boreholes (1, 2) aligned roughly in parallel to each other are spudded in the ground, the cross sections of which boreholes partly intersect, involving the following steps:
a) spudding of a first borehole (1);
b) spudding of a second borehole (2) by means of an apparatus (100, 200) according to one of the claims 1 to 16, wherein the direction in which the second borehole is made is actively controlled, wherein the first guide element (13) interacts with the first borehole below the borehole bottom (7) of the second borehole (2) and below the drill head (4) when viewed in the direction of advance of the second borehole (2).

14. Method according to claim 13, in which the drilling device (8) comprises a drill head (4) motorized by a rotary drive, **characterized in that** the active control is implemented by manipulation of the direction of rotation of the rotary drive.

15. Method according to claim 13 or 14, **characterized in that** the active control is generated by support elements (19, 20) acting on the drilling device (8), through a force acting in the reverse rotation direction, the support elements being pressed against the walling of the second borehole (2).

## Revendications

1. Dispositif (100, 200) de forage d'un second trou (2), pourvu d'un axe longitudinal (S2), dans le sol, lequel trou de forage a une section transversale qui chevauche partiellement la section transversale d'un premier trou de forage déjà existant (1), le second trou de forage s'étendant au moins sensiblement parallèlement au premier trou de forage, lequel dispositif comporte
un moyen de forage (8), qui comporte une tête de forage (4) entraînée en rotation sur l'axe longitudinal (S2) conjointement avec des tiges de forage (3), et
un moyen de guidage (9) relié fonctionnellement au moyen de forage (8) et destiné à guider le moyen de forage (8) par rapport au premier trou de forage déjà existant (1),
le moyen de guidage (9) comportant au moins un premier élément de guidage (13) qui interagit avec la paroi du premier trou de forage (1) du côté dirigé vers le second trou de forage (2),
**caractérisé en ce que**,
le dispositif comporte des moyens qui influent sur la direction dans laquelle le second trou de forage est réalisé au cours du forage, et **en ce que** le premier élément de guidage (13) est conçu de façon à être adapté pour interagir avec le premier trou de forage (1) au-dessous du fond (7) du second trou de forage (2) et au-dessous de la tête de forage (4) par référence à la direction de forage du second trou de forage (2).

2. Dispositif selon la revendication 1, **caractérisé en ce que** les moyens comprennent un moyen de mesure (16) destiné à détecter la position du moyen de guidage (9) dans le premier trou de forage (1).

3. Dispositif selon la revendication 1 ou 2, **caractérisé en ce que** les moyens comprennent des éléments d'appui (19, 20) qui agissent sur le moyen de forage et qui peuvent être amenés en appui sur la paroi du second trou de forage (2) dans une direction qui s'étend transversalement au plan de liaison (E) entre les trous de forage (1, 2) qui contient l'axe longitudinal (S1) du premier trou de forage et l'axe longitudinal (S2) du second trou de forage.

4. Dispositif selon la revendication 3, **caractérisé en ce que** les éléments d'appui (19, 20) peuvent être amenés en appui sur la paroi du second trou de forage (2) à l'aide d'éléments de réglage (21, 22), **en ce que** de préférence les éléments de réglage (21, 22) sont reliés à un premier moyen de commande ou de régulation et **en ce que** le premier dispositif de commande ou de régulation est relié au moyen de mesure.

5. Dispositif selon l'une des revendications 1 à 4, **caractérisé en ce que** le moyen de forage (8) comprend un entraînement en rotation destiné à la tête de forage (4) entraînée en rotation et un second dispositif de commande ou de régulation destiné à influer sur l'entraînement en rotation.

6. Dispositif selon la revendication 5, **caractérisé en ce que** le moyen de mesure (16) est relié fonctionnellement au second moyen de commande ou de régulation, et **en ce que** de préférence le moyen de mesure (16) comprend un inclinomètre électronique et/ou un gyroscope à laser.

7. Dispositif selon l'une des revendications 1 à 6, **caractérisé en ce que** le moyen de guidage (9) comprend au moins un second élément de guidage (14) qui interagit avec le côté du premier trou de forage (1) qui est opposé au second trou de forage (2).

8. Dispositif selon l'une des revendications 1 à 7, **caractérisé en ce que** le premier élément de guidage (13) est conçu de telle sorte qu'il est approprié pour venir en appui, des deux côtés du plan (E), sur la paroi du premier trou de forage (1).

9. Dispositif selon la revendication 8, **caractérisé en ce que** le premier élément de guidage (13) est configuré pour être déplaçable dans une direction qui comporte une composante directionnelle parallèle à l'axe longitudinal (S1) du premier trou de forage (1) et qui est disposé de préférence à l'extrémité avant, par référence au sens de forage, d'un support (12) de longueur variable.

10. Dispositif selon la revendication 9, **caractérisé en ce que** le support (12) est disposé de telle sorte que la direction, dans laquelle le premier élément de guidage est déplaçable, forme un angle aigu (α) avec l'axe longitudinal (S1) du premier trou de forage (1).

11. Dispositif selon la revendication 9 ou 10, **caractérisé en ce que** le support (12) comprend un dispositif de réglage en longueur à actionnement électrique, pneumatique ou hydraulique.

12. Dispositif selon la revendication 9 ou 10, **caractérisé en ce que** le support (12) comprend un dispositif de réglage en longueur, sollicité par ressorts, qui presse le premier élément de guidage (13) contre la paroi du premier trou de forage (1).

13. Procédé dans lequel des trous de forage (1, 2), s'étendant sensiblement en parallèle, sont forés dans le sol, leurs sections transversales se chevauchant partiellement, le procédé comprenant les étapes suivantes consistant à :
a) forer un premier trou de forage (1) ;
b) forer un second de forage (2) à l'aide d'un dispositif (100, 200) selon l'une des revendications 1 à 16, la direction dans laquelle le second trou de forage est réalisé étant commandée activement, le premier élément de guidage (13) interagissant avec le premier trou de forage au-dessous du fond (7) du second trou de forage (2) et au-dessous de la tête de forage (4) par référence à la direction de forage du second trou de forage (2).

14. Procédé selon la revendication 13, dans lequel le moyen de forage (8) comporte une tête de forage (4) entraînée en rotation, **caractérisé en ce que** la commande active est effectuée de façon à influer sur le moyen d'entraînement en rotation.

15. Procédé selon la revendication 13 ou 14, **caractérisé en ce que** la commande active est réalisée sous l'action d'une force agissant dans le sens de pivotement de retour et exercée par des éléments d'appui (19, 20) qui agissent sur le moyen de forage (8) et qui sont pressés contre la paroi du second trou de forage (2).
